# FASCICULE DE BREVET EUROPEEN

(11) **EP 3 309 038 B1**
(45) Date de publication et mention de la délivrance du brevet: **17.02.2021**
(21) Numéro de dépôt: 17195931.5
(22) Date de dépôt: 11.10.2017
(51) Int. Cl.: B61D 13/00

(54) **TRAMWAY DE FRET, NOTAMMENT POUR LE TRANSPORT DE CONTAINERS**
GÜTERSTRASSENBAHN, INSBESONDERE FÜR DEN TRANSPORT VON CONTAINERN
A FREIGHT TRAMWAY, PARTICULARLY FOR TRANSPORTING CONTAINERS

(30) Priorité: 11.10.2016 FR 1659794
(43) Date de publication de la demande: 18.04.2018
(73) Titulaire: ALSTOM Transport Technologies, 93400 Saint-Ouen (FR)
(72) Inventeur: LE-BRETON, Frédéric, 17137 NIEUL SUR MER (FR); MENANTEAU, Gaëtan, 17138 SAINT XANDRE (FR); PINAUD, Yann, 17000 LA ROCHELLE (FR); COMBEAU, Eric, 79000 NIORT (FR)
(74) Mandataire: Lavoix

(56) Documents cités:
- EP-A1- 3 053 801
- WO-A2-97/30868
- FR-A1- 2 806 364

## Description

La présente invention concerne un tramway de fret.

Dans certaines villes mettant en place une limitation d'accès aux véhicules les plus polluants, notamment les véhicules de livraison, le transport des marchandises peut être mis en place le long des axes de circulation de tramway, au moyen de tramways de fret. Un tel tramway de fret permet le transport de containers de tout type, afin d'effectuer des livraisons ou des collectes.

Le document FR 2806364 A1 montre un tramway comportant au moins deux voitures porteuses comprenant chacune au moins un bogie, et au moins une voiture suspendue dépourvue de bogie, agencée entre deux des voitures porteuses.

Ainsi, on connait déjà, dans l'état de la technique, un tramway passagers, comportant au moins deux voitures porteuses comprenant chacune au moins un bogie, et au moins une voiture suspendue dépourvue de bogie, agencée entre deux des voitures porteuses. Pour les solutions tramway de fret, les solutions d'architecture existantes sont réalisées par des caisses disposant à minima d'un bogie.

L'invention a notamment pour but de perfectionner un tel tramway de fret, en particulier pour permettre le transport de containers ou éléments de grande dimensions (hauteur et longueur) et certaines caisses dépourvues d'éléments de roulement.

A cet effet, l'invention a notamment pour objet un tramway de fret, comportant au moins deux voitures porteuses comprenant chacune au moins un bogie, et au moins une voiture suspendue dépourvue de bogie, agencée entre deux des voitures porteuses, caractérisé en ce que la voiture suspendue comporte une caisse structurelle comportant un plancher, une paroi avant et une paroi arrière, la caisse structurelle étant dépourvue de pavillon de sorte que les parois avant et arrière délimitent une ouverture supérieure.

La caisse structurelle de la voiture suspendue étant dépourvue de pavillon, cette voiture suspendue peut recevoir des containers dont la hauteur dépasse celle du pavillon d'une voiture suspendue classique de l'état de la technique.

Un tramway de fret selon l'invention peut comporter en outre l'une ou plusieurs des caractéristiques techniques suivantes, prises seules ou selon toutes combinaisons techniquement envisageables.
- La caisse structurelle de la voiture suspendue est dépourvue de parois latérales de sorte que les parois avant et arrière délimitent des ouvertures latérales.
- Le tramway de fret comporte au moins une porte d'accès latérale, mobile entre une position fermée dans laquelle elle recouvre l'une respective des ouvertures latérales, et une position ouverte dans laquelle cette ouverture latérale est libérée.
- La voiture suspendue comporte une bâche télescopique, mobile entre une position fermée dans laquelle la bâche recouvre l'ouverture supérieure, et une position ouverte dans laquelle l'ouverture supérieure est libérée.
- La bâche s'étend latéralement, de sorte qu'elle recouvre également les ouvertures latérales en position fermée, et libère les ouvertures latérales en position ouverte.
- Le tramway de fret comporte deux voitures porteuses d'extrémités, une voiture porteuse centrale, et deux voitures suspendues, chacune portée par une voiture porteuse d'extrémité respective et la voiture porteuse centrale.
- Chaque voiture porteuse comporte au moins une ouverture latérale, et au moins un élément mobile entre une position déployée dans laquelle il recouvre l'ouverture latérale, et une position escamotée dans laquelle l'ouverture latérale est libérée.
- L'élément mobile est un volet roulant et au moins l'une des voitures porteuse comporte un coffre de rangement du volet en position escamotée, le coffre de rangement étant agencé en toiture de la voiture porteuse.

L'invention sera mieux comprise à la lecture de la description qui va suivre, donnée uniquement à titre d'exemple et faite en se référant à la figure annexée représentant une vue de profil d'un tramway de fret selon un exemple de mode de réalisation de l'invention.

On a représenté, sur la figure, un tramway de fret 10, s'étendant dans une direction longitudinale X.

Le tramway de fret 10 comporte au moins deux voitures porteuses comprenant chacune au moins un bogie, et au moins une voiture suspendue dépourvue de bogie.

Plus particulièrement, dans l'exemple décrit, le tramway de fret 10 comporte deux voitures porteuses d'extrémité 12 comportant chacune au moins un bogie 13, une voiture porteuse centrale 14 comportant au moins un bogie 15, et deux voitures suspendues 16 dépourvues de bogie, chaque voiture suspendue 16 étant portée par une voiture porteuse d'extrémité 12 respective et la voiture porteuse centrale 14.

En variante, le tramway pourrait comporter davantage de voitures, chaque voiture suspendue étant portée par deux voitures porteuses adjacentes.

Les voitures d'extrémité 12 sont identiques ou similaires (sans cabine), si bien que seule l'une d'elles sera décrite ci-dessous.

La voiture d'extrémité 12 comporte une cabine de conduite 18, portée par une première caisse structurelle 20. Une telle cabine de conduite 18 est classique, et par exemple identique à celle d'un tramway de transport de passagers. En variante, la voiture d'extrémité est dépourvue de cabine de conduite, selon l'infrastructure réseau.

La première caisse structurelle 20 comporte au moins une première ouverture latérale 22, à travers laquelle s'effectue le chargement et déchargement de la voiture porteuse d'extrémité 12. Cette voiture porteuse d'extrémité 12 comporte au moins un élément 24 mobile entre une position déployée dans laquelle il recouvre la première ouverture latérale 22, et une position escamotée dans laquelle la première ouverture latérale 22 est libérée. Par exemple, l'élément mobile 24 est un volet roulant ou une plaque pivotante.

Avantageusement, dans le cas d'une solution par volet roulant, la voiture porteuse d'extrémité 12 comporte un coffre 26 de rangement du volet 24 en position escamotée, le coffre de rangement 26 étant agencé en toiture de la voiture porteuse d'extrémité 12. Cet agencement du coffre de rangement 26 en toiture permet d'optimiser le volume dans la voiture porteuse d'extrémité 12.

Cette voiture d'extrémité 12 peut aussi être motorisée, le bogie 13 étant alors moteur, et disposant d'une chaîne de traction.

La voiture centrale 14 comporte une seconde caisse structurelle 28, comprenant au moins une seconde ouverture latérale 30, à travers laquelle s'effectue le chargement et déchargement de la voiture porteuse centrale 14. Cette voiture porteuse centrale 14 comporte au moins un élément 32 mobile entre une position déployée dans laquelle il recouvre la seconde ouverture latérale 30, et une position escamotée dans laquelle la seconde ouverture latérale 30 est libérée. L'élément mobile 32 est, par exemple, un volet roulant ou une plaque pivotante.

Avantageusement, dans le cas d'une solution par volet roulant, la voiture porteuse centrale 14 comporte un coffre 34 de rangement du volet 32 en position escamotée, le coffre de rangement 34 étant agencé en toiture de la voiture porteuse centrale 14. Cet agencement du coffre de rangement 34 en toiture permet d'optimiser le volume dans la voiture porteuse centrale 14.

Par ailleurs, la voiture porteuse centrale 14 comporte, en toiture, par exemple un pantographe 36 ou un élément de captation ou un élément autonome d'énergie. Par exemple, le bogie 15 est moteur, et la voiture porteuse centrale 14 est une motrice comportant au moins une chaîne de traction ou une nacelle porteuse. Dans un mode de réalisation, l'alimentation du véhicule est électrique. Elle est, par exemple, réalisée par une alimentation aérienne ou par patin frotteur au sol. En variante, le bogie 15 est simplement porteur.

Chaque voiture suspendue 16 comporte une caisse structurelle 38 comportant un plancher 40, ainsi qu'une paroi avant 42 et une paroi arrière 44. La caisse structurelle 38 est dépourvue de pavillon, de sorte que les parois avant 42 et arrière 44 délimitent une ouverture supérieure 46. Cette ouverture supérieure 46 permet l'agencement de containers 48 dans la voiture suspendue 16, dont la hauteur est supérieure à celle des parois avant 42 et arrière 44.

Avantageusement, la caisse structurelle 38 de la voiture suspendue 16 est également dépourvue de parois latérales, de sorte que les parois avant 42 et arrière 44 délimitent des ouvertures latérales 50. Ainsi, le chargement et le déchargement de la voiture suspendue 16 sont réalisés au travers de chaque ouverture latérale 50.

Dans un mode de réalisation, la caisse comprend latéralement au moins un battant déposable, c'est-à-dire une pièce escamotable ou amovible, comprenant une traverse longitudinale supérieure et au moins un montant longitudinal vertical. Au moins une plaque est susceptible d'être fixée à la traverse et/ou au montant, de manière à fermer au moins partiellement les ouvertures latérales 50.

Avantageusement, le planche 40 est à niveau de quai, pour faciliter le chargement et déchargement de containers entre la voiture suspendue 16 et un quai auquel est arrêté le tramway 10.

L'obstruction des ouvertures latérales 50 peut être réalisée de toute façon envisageable.

Par exemple, la voiture suspendue 16 comporte au moins une porte d'accès latérale, mobile entre une position fermée dans laquelle elle recouvre l'une respective des ouvertures latérales 50, et une position ouverte dans laquelle cette ouverture latérale 50 est libérée. Cette porte d'accès est par exemple mobile autour d'un pivot ménagé à proximité du plancher 40, si bien que la porte d'accès en position ouverte forme une plate-forme.

Avantageusement, la voiture suspendue 16 comporte une bâche télescopique 52, mobile entre une position fermée (représentée sur la figure) dans laquelle la bâche 52 recouvre l'ouverture supérieure 46, et une position ouverte dans laquelle l'ouverture supérieure 46 est libérée. Ainsi, il est possible de recouvrir l'ouverture supérieure 46 lorsque la voiture suspendue 16 est vide ou transporte des containers de hauteur inférieure à celle des parois avant 42 et arrière 44.

Conformément à une variante, la bâche 52 s'étend latéralement, de sorte qu'elle recouvre également les ouvertures latérales 50 en position fermée, et libère les ouvertures latérales 50 en position ouverte. Une telle bâche 52 vient en remplacement, ou en ajout de ladite porte d'accès.

On notera que l'invention n'est pas limitée au mode de réalisation précédemment décrit, mais pourrait présenter diverses variantes complémentaires.

## Revendications

1. Tramway de fret (10), comportant au moins deux voitures porteuses (12, 14) comprenant chacune au moins un bogie (13, 15), et au moins une voiture suspendue (16) dépourvue de bogie, agencée entre deux des voitures porteuses (12, 14), la voiture suspendue (16) comportant une caisse structurelle (38) comportant un plancher (40), une paroi avant (42) et une paroi arrière (44), **caractérisé en ce que** la caisse structurelle (38) est dépourvue de pavillon de sorte que les parois avant (42) et arrière (44) délimitent une ouverture supérieure (46).

2. Tramway de fret (10) selon la revendication 1, dans lequel la caisse structurelle (38) de la voiture suspendue (16) est dépourvue de parois latérales de sorte que les parois avant (42) et arrière (44) délimitent des ouvertures latérales (50).

3. Tramway de fret (10) selon la revendication 2, comportant au moins une porte d'accès latérale, mobile entre une position fermée dans laquelle elle recouvre l'une respective des ouvertures latérales (50), et une position ouverte dans laquelle cette ouverture latérale (50) est libérée.

4. Tramway de fret (10) selon la revendication 2 ou 3, dans lequel la voiture suspendue (16) comporte une bâche télescopique (52), mobile entre une position fermée dans laquelle la bâche (52) recouvre l'ouverture supérieure (46), et une position ouverte dans laquelle l'ouverture supérieure (46) est libérée.

5. Tramway de fret (10) selon la revendication 4, dans lequel la bâche (52) s'étend latéralement, de sorte qu'elle recouvre également les ouvertures latérales (50) en position fermée, et libère les ouvertures latérales (50) en position ouverte.

6. Tramway de fret (10) selon l'une quelconque des revendications précédentes, comportant deux voitures porteuses d'extrémités (12), une voiture porteuse centrale (14), et deux voitures suspendues (16), chacune portée par une voiture porteuse d'extrémité (12) respective et la voiture porteuse centrale (14).

7. Tramway de fret (10) selon l'une quelconque des revendications précédentes, dans lequel chaque voiture porteuse (12, 14) comporte au moins une ouverture latérale (22, 30), et au moins un élément (24, 32) mobile entre une position déployée dans laquelle il recouvre l'ouverture latérale (22, 30), et une position escamotée dans laquelle l'ouverture latérale (22, 30) est libérée.

8. Tramway de fret (10) selon la revendication 7, dans laquelle l'élément mobile (24, 32) est un volet roulant et au moins l'une des voitures porteuse (12, 14) comporte un coffre (26, 34) de rangement du volet (24, 32) en position escamotée, le coffre de rangement (26, 34) étant agencé en toiture de la voiture porteuse (12, 14).

## Patentansprüche

1. Güterstraßenbahn (10), welche aufweist mindestens zwei Tragwagen (12, 14), die jeweils mindestens ein Drehgestell (13, 15) aufweisen, und mindestens einen Hängewagen (16) ohne Drehgestell, welcher zwischen zwei der Tragwagen (12, 14) angeordnet ist, wobei der Hängewagen (16) eine Strukturkarosserie (38) aufweist, welche aufweist einen Boden (40), eine vordere Wand (42) und eine hintere Wand (44), **dadurch gekennzeichnet, dass** die Strukturkarosserie (38) ohne Dach ist, sodass die vordere (42) und die hintere (44) Wand eine obere Öffnung (46) begrenzen.

2. Güterstraßenbahn (10) gemäß Anspruch 1, wobei die Strukturkarosserie (38) des Hängewagens (16) ohne seitliche Wände ist, sodass die vordere (42) und die hintere (44) Wand seitliche Öffnungen (50) begrenzen.

3. Güterstraßenbahn (10) gemäß Anspruch 2, welche mindestens eine seitliche Zugangstür aufweist, welche bewegbar ist zwischen einer Geschlossen-Position, in welcher sie eine jeweilige der seitlichen Öffnungen (50) abdeckt, und einer Offen-Position, in welcher diese seitliche Öffnung (50) freigegeben ist.

4. Güterstraßenbahn (10) gemäß Anspruch 2 oder 3, wobei der Hängewagen (16) eine Teleskop-Plane (52) aufweist, welche bewegbar ist zwischen einer Geschlossen-Position, in welcher die Plane (52) die obere Öffnung (46) abdeckt, und einer Offen-Position, in welcher die obere Öffnung (46) freigegeben ist.

5. Güterstraßenbahn (10) gemäß Anspruch 4, wobei die Plane (52) sich seitlich erstreckt, sodass sie die seitlichen Öffnungen (50) in der Geschlossen-Position gleichermaßen bedeckt und die seitlichen Öffnungen (50) in der Offen-Position freigibt.

6. Güterstraßenbahn (10) gemäß irgendeinem der vorherigen Ansprüche, welche aufweist zwei End-Tragwagen (12), einen zentralen Tragwagen (14) und zwei Hängewagen (16), von denen jeder mittels eines jeweilig zugeordneten End-Tragwagens (12) und des zentralen Tragwagens (14) getragen wird.

7. Güterstraßenbahn (10) gemäß irgendeinem der vorherigen Ansprüche, wobei jeder Tragwagen (12, 14) aufweist mindestens eine seitliche Öffnung (22, 30) und mindestens ein Element (24, 32), welches bewegbar ist zwischen einer Ausgefahren-Position, in welcher es die seitliche Öffnung (22, 30) abdeckt, und einer Eingefahren-Position, in welcher die seitliche Öffnung (22, 30) freigegeben ist.

8. Güterstraßenbahn (10) gemäß Anspruch 7, wobei das bewegbare Element (24, 32) ein Rollo ist und mindestens einer der Tragwagen (12, 14) einen Kasten (26, 34) zum Verstauen des Rollos (24, 32) in der Eingefahren-Position aufweist, wobei der Kasten zum Verstauen (24, 32) im Dach des Tragwagens (12, 14) angeordnet ist.

## Claims

1. Freight tramway (10), comprising at least two carrier cars (12, 14) each comprising at least one bogie (13, 15), and at least one suspended car (16) which does not have a bogie and is arranged between two of the carrier cars (12, 14), the suspended car (16) comprising a structural body (38) comprising a floor (40), a front wall (42) and a rear wall (44), **characterised in that** the structural body (38) does not have a roof so that the front wall (42) and the rear wall (44) delimit an upper opening (46).

2. Freight tramway (10) according to claim 1, wherein the structural body (38) of the suspended car (16) does not have lateral walls so that the front wall (42) and the rear wall (44) delimit lateral openings (50).

3. Freight tramway (10) according to claim 2, comprising at least one lateral access door which is movable between a closed position in which it covers one of the lateral openings (50) and an open position in which that lateral opening (50) is freed.

4. Freight tramway (10) according to claim 2 or 3, wherein the suspended car (16) comprises a telescopic tarpaulin (52) which is movable between a closed position in which the tarpaulin (52) covers the upper opening (46) and an open position in which the upper opening (46) is freed.

5. Freight tramway (10) according to claim 4, wherein the tarpaulin (52) extends laterally so that it also covers the lateral openings (50) in the closed position and frees the lateral openings (50) in the open position.

6. Freight tramway (10) according to any one of the preceding claims, comprising two end carrier cars (12), a central carrier car (14), and two suspended cars (16) each carried by a respective end carrier car (12) and the central carrier car (14).

7. Freight tramway (10) according to any one of the preceding claims, wherein each carrier car (12, 14) comprises at least one lateral opening (22, 30) and at least one element (24, 32) which is movable between a deployed position in which it covers the lateral opening (22, 30) and a retracted position in which the lateral opening (22, 30) is freed.

8. Freight tramway (10) according to claim 7, wherein the movable element (24, 32) is a roller shutter and at least one of the carrier cars (12, 14) comprises a box (26, 34) for storing the shutter (24, 32) in the retracted position, the storage box (26, 34) being arranged on the roof of the carrier car (12, 14).
